# EUROPÄISCHE PATENTSCHRIFT

(11) **EP 0 111 692 B1**
(45) Veröffentlichungstag und Bekanntmachung des Hinweises auf die Patenterteilung: **26.02.1986**
(21) Anmeldenummer: 83110733.9
(22) Anmeldetag: 27.10.1983
(51) Int. Cl.: H01R 13/658, H01R 23/02

(54) **Steckerverbindung, insbesondere für elektrische und elektronische Geräte**
Plug connection, especially for electrical and electronic apparatuses
Raccordement à fiche, spécialement pour des appareils électriques et électroniques

(30) Priorität: 06.11.1982 DE 3241121
(43) Veröffentlichungstag der Anmeldung: 27.06.1984
(73) Patentinhaber: STOCKO Metallwarenfabriken Henkels und Sohn GmbH & Co, 42327 Wuppertal (DE)
(72) Erfinder: Koch, Manfred, D-4000 Düsseldorf (DE); Manigel, Heinz, D-5600 Wuppertal 11 (DE)
(74) Vertreter: Stenger, Watzke & Ring Patentanwälte

## Beschreibung

Die Erfindung betrifft eine Steckverbindung, insbesondere für elektrische und elektronische Geräte, bestehend aus einem Stecker mit Kontakten und einer Buchse mit korrespondierenden Aufnahmekontakten, welche Buchse eine Abschirmung aufweist.

Derartige Steckverbindungen für elektrische und elektronische Geräte werden insbesondere an audiovisuellen Systemen benutzt in der Weise, daß die Buchse mit den Aufnahmekontakten fest am Gerät montiert wird, während der an dem Ende eines flexiblen Kabels befindliche Stecker über seine Kontakte mit den entsprechenden Aufnahmen der Buchse verbindbar ist. Die dabei vorhandene Abschirmung besteht aus einem im Stecker angeordneten umlaufenden Metallblech, welches neben der Funktion der elektrischen Abschirmung noch Schutzwirkung gegen mechanische Beschädigung der Kontakte hat sowie als Führungshilfe beim Zusammenstecken von Stecker und Buchse dient. Die so gestaltete Abschirmung stellt ein separat herzustellendes Teil dar, welches aufgrund der schwierigen Positionierung und Befestigung im Stecker die Herstellung der Steckverbindung kompliziert und verteuert. In extremen Benutzungsfällen besteht darüber hinaus die Gefahr, daß sich die metallische Abschirmung lockert und auf dem Kunststoffkörper des Steckers verschiebt, so daß die einwandfreie Einführung in die Buchse nicht mehr möglich ist. Weiterhin besteht das Problem der schlechten Zugänglichkeit der Kontakte des Steckers vor allem beim Verbinden mit den Leitern eines flexiblen Kabels und insbesondere dann, wenn der Stecker sehr viele Kontakte aufnimmt.

Der Erfindung liegt die Aufgabe zugrunde, unter unveränderter Belastung der Buchse die Abschirmung und Montage des Steckers unter Meidung oben genannter Nachteile zu vereinfachen.

Zur Lösung dieser Aufgabe wird mit der Erfindung vorgeschlagen, daß in dem die Kontakte tragenden Kunststoffkörper des Steckers eine zusätzliche Kammer zur Aufnahme eines zusätzlichen Kontaktes ausgebildet ist, welcher mit einem korrespondierenden zusätzlichen Aufnahmekontakt in der Buchse zusammenwirkt, an der die Abschirmung der Buchse angeschlossen ist.

Hierdurch ist in einfacher Weise eine elektrische Verbindung für die Abschirmung zwischen dem Stecker und der Buchse bereitgestellt.

Gemäß einer zweckmäßigen Ausgestaltung der Erfindung wird die Möglichkeit geschaffen, mit dem die Kontakte tragenden Kunststoffkörper des Steckers einstückig eine umlaufende Kunststofführung vorzusehen, die den erwünschten mechanischen Schutz der Kontakte gegen ein Verbiegen gewährleistet und das Zusammenstecken von Stecker und Buchse zur Steckverbindung als Führungshilfe erleichtert. An der Kunststofführung können äußere Kerben vorgesehen sein, die die Befestigung an der Buchse sichern.

Gemäß einer anderen Ausführungsform der Erfindung ist es auch möglich, eine erfindungsgemäße Steckverbindung so zu gestalten, daß der die Kontakte tragende Kunststoffkörper des Steckers zweistückig ist und einen schalenförmigen Metallmantel aufweist. Dieser Metallmantel übernimmt dann nicht nur die oben erwähnten Aufgaben der Kunststofführung, sondern er verbessert auch die Abschirmung des Steckers im Bereich der Kontakte. Gemäß einer praktischen Ausführungsform dieses Lösungsgedankens weist der Metallmantel des Steckers im Kontaktbereich eines von der zusätzlichen Kammer aufgenommenen Kontaktes eine Ausnehmung auf. Dadurch wird es möglich, einen eigenen Kontakt in die Randführung des Steckers zu integrieren.

Besonders vorteilhaft läßt sich die Abschirmfunktion des vorerwähnten Metallmantels dadurch realisieren, daß eine von dem Metallmantel gebildete Feder im Montierzustand eine Durchbrechung im Kunststoffkörper des Steckers zu der zusätzlichen Kammer durchgreift und den zusätzlichen in dieser Kammer angeordneten Kontakt kontaktiert.

Eine sichere Zuordnung und Vormontagemöglichkeit des vorerwähnten Metallmantels sowie der beiden Teile des Kunststoffkörpers ergibt sich durch Rastnasen des Kunststoffkörpers und korrespondierende Ausnehmungen des Metallmantels. Hierbei hat es sich für eine sichere und einfache Vormontage des Steckers als besonders vorteilhaft erwiesen, wenn die Rastnasen in diejenige Richtung schräg ansteigen, in die sich der Metallmantel auseinanderfächern läßt; der Metallmantel sollte nämlich den Kunststoffkörper ganz umschließen, aber einen Trennschnitt in einer Seitenfläche aufweisen, um so aufgefächert, mit den beiden Hälften des Kunststoffkörpers bestückt und wieder zusammengedrückt werden zu können.

Das Herstellen und Bestücken der beiden Teile des Kunststoffkörpers mit Kontakten sowie ein sicherer Halt dieser Kontakte wird dadurch erreicht, daß der Kunststoffkörper des Steckers mit Flachmesserkontakten bestückt ist, die jeweils eine vorspringende Rastnase zur Verrastung mit einer korrespondierenden durchgehenden Rastnut des Kunststoffkörpers für alle nebeneinander angeordneten Kammern aufweisen.

Wenn Flachmesserkontakte verwendet werden, weisen diese bevorrzugt in Steckrichtung sich erstreckende Erhebungen, insbesondere in Form von Sicken auf, so daß sich die Biegesteifigkeit der Kontakte erhöht.

In Kombination mit dem beschriebenen Erfindungsgedanken wird eine weitere Verbesserung der erfindungsgemäßen Steckverbindung dadurch erzielt, daß der die Kontakte tragende Kunststoffkörper des Steckers längs geteilt zweistückig ausgebildet ist. Hierdurch ist eine Vorbestückung des Steckers mit Flachmesserkontakten in einfacher Weise möglich. Zur Durchführung des an sich bekannten Multicrimpverfahrens (Vercrimpen der Kabel mit den Kontakten in einem Arbeitsgang) ist es erforderlich, die Crimpfahnen der Kontakte um 90° aus der Ebene der Kontakte heraus verdreht anzuordnen. Zur Durchführung des Multicrimpverfahrens werden die beiden Hälften des Kunststoffkörpers geöffnet und flach positioniert, so daß in einfacher neuartiger Weise die beiden Crimpwerkzeuge von oben und unten ungehindert an den Fahnen angreifen können. Durch die Schaffung der Möglichkeit einer werkseitigen Vorbestückung der Stecker mit Kontakten erleichtern sich Transport, Lagerhaltung und Fertigstellung wesentlich.

Weitere Einzelheiten und Vorteile ergeben sich aus der nachfolgenden Beschreibung der zugehörigen Zeichnungen, in denen der erfindungswesentliche Teil eines Steckers schematisch dargestellt ist. In den Zeichnungen zeigen.:
Fig. 1 einen Kunststoffkörper des Steckers mit seinen Kontaktaufnahmen in einer Ansicht von unten,
Fig. 2 den Kunststoffkörper der Fig. 1 in einer Seitenansicht,
Fig. 3 den Kunststoffkörper der Fig. 1 in einer Stirnseitenansicht,
Fig. 4 einen Schnitt gemäß Linie A - A der Fig. 1,
Fig. 5 eine Innenansicht des in Längsrichtung geteilten, aufgeklappten Kunststoffkörpers des Steckers gemäß Linie B - B der Fig. 1,
Fig. 6 eine entsprechende Ansicht auf den anderen Teil des aufgeklappten Kunststoffkörpers gemäß Linie C - C der Fig. 1,
Fig. 7 einen Flachmesserkontakt wie montiert von der Stirnseite aus gesehen,
Fig. 8 eine Ansicht des Flachmesserkontaktes der Fig. 7 wie montiert von der Seite aus gesehen,
Fig. 9 einen Stecker mit Metallmantel in Seitenansicht,
Fig 10 denselben Stecker in einer Ansicht von oben,
Fig. 11 denselben Stecker in einer der Fig. 1 entsprechenden Ansicht von unten - im Ausschnitt,
Fig. 12 die untere Hälfte des Kunststoffkörpers des Steckers gemäß Fig. 10 in Seitenansicht sowie
Fig. 13 dieselbe Hälfte des Kunststoffkörpers in der linken Stirnansicht.

Die in den Zeichnungen nur zum Teil dargestellte Steckverbindung wird für elektrische und elektronische Geräte, insbesondere für Bausteine audiovisueller Systeme benutzt. Sie besteht grundsätzlich aus einer am Gerät fest zu montierenden (nicht dargestellten) Buchse und einem am Ende eines flexiblen Kabels befindlichen Stecker, die über zwei Reihen von je zehn Kontakten in einander gegenüberliegend versetzter Anordnung miteinander verbindbar sind. Die Buchse ist aufgrund ihrer festen Montage am Gerät mit den jeweiligen Schaltungen durch eine feste Verdrahtung verbunden, während der Stecker das vom Benutzer handhabbare Teil zur Herstellung der gewünschten Verbindung darstellt.

Die Buchse besteht zu diesem Zweck aus zwei Reihen von Buchsenkontakten (Gabelfederkontakte) in versetzter Anordnung. Zusätzlich ist an jeder Buchse ein 21. Gabelfederkontakt vorgesehen, an den die Abschirmung abschließbar ist. Die Buchsenform ist zur Aufnahme des Steckers geeignet ausgebildet, so daß die beiden Teile zur Herstellung der Steckverbindung ineinander passen.

Der Stecker weist einen nicht dargestellten äußeren Kunststoffmantel auf, der zur Bereitstellung einer scharnierartigen Aufklappbarkeit in zwei miteinander verrastbare Hälften geteilt ist. Im Innenraum ist ein die Kontakte tragender Kunststoffkörper des Steckers angeordnet, zu dem über eine Öffnung in der Ummantelung die Kabel mit Abschirmung geführt sind. In Fig. 1 und 2 der Zeichnung ist der die Kontakte tragende Kunststoffkörper 1 dargestellt.

Der Kunststoffkörper 1 ist in Längsrichtung entlang seiner Mittellinie 2 in zwei separate Hälften 3, 4 geteilt und weist in jeder Hälfte 3, 4 zehn Kammern 5 zur Aufnahme von Flachmesserkontakten 6 auf. Die Anordnung der insgesamt zwanzig Kammern zueinander ist gegeneinander versetzt in zwei Reihen in den beiden Hälften 3, 4 vorgenommen. In der in Fig. 1 der Zeichnung oberen Hälfte 3 des - Kunststoffkörpers 1 ist zusätzlich eine Flachmesserkontaktaufnahme 7 zur Kontaktierung der Kabelabschirmung durch Crimpen ausgebildet.

Anstelle der bislang bekannten, um das Steckeroberteil liegenden Metall-Abschirmung ist an dem Kunststoffkörper 1 einstückig eine umlaufende Kunststoff-Führung 8 angespritzt, die im Bereich der Flachmesserkontakt-Aufnahme 7 eine Unterbrechung aufweist. Die Kunststofführung erfüllt folgende Funktionen:
a) mechanischer Schutz der FlachmesserKontakte gegen Verbiegen,
b) Führungshilfe beim Zusammenstecken von Buchse und Stecker,
c) Verdrehungsschutz gegen Falschstecken und
d) Verrastung mit der Buchse bei geschlossener Steckverbindung.

Zur Erzielung der letztgenannten Funktion sind außen an der Kunststofführung 8 in nicht dargestellter Weise Kerben angebracht, die mit entsprechenden Vorsprüngen der Buchse verrastend zusammenwirken.

In die einzelnen Kammern 5 sind im Fertigzustand Flachmesserkontakte 6 eingesetzt, die mit abgekröpften Rastnasen 9 versehen sind, welche in Fenster 10 des Kunststoffkörpers bei der Vormontage einrasten, die von jeder Kammer seitlich durch den Kunststoffkörper nach außen verlaufen. Es ist durch diese Verrastung der Flachmesserkontakte möglich, in einem einzigen Multicrimpverfahren positionierungssicher die Verbindung zu den einzelnen Kabeln herzustellen.

Den Fig. 5 und 6 der Zeichnung ist die Innenansicht des aufgeklappten zweigeteilten Kunststoffkörpers 1 gemäß Linien B - B bzw. C - C entnehmbar. Es ist erkennbar, daß zur Verbindung der beiden Hälften 3, 4 miteinander Paßstifte 11 vorgesehen sind, die in entsprechenden Ausnehmungen des anderen Teils eingreifen. Anstelle der Stifte 11 und der zugehörigen Bohrungen können auch Druckknopfverbindungen und dgl. Rasteinrichtungen verwendet werden.

Der durch die Teilung des Kunststoffkörpers 1 in zwei Hälften 3 und 4 ermöglichte Vorgang einer Multicrimpkontaktierung in einem einzigen Verfahrensschritt wird wesentlich erleichtert durch die in den Fig. 7 und 8 dargestellte veränderte Ausführung der zu benutzenden flachmesserkontakte 6. Anstelle der bislang in gleicher Ebene angeordneten Crimplappen 12 ist vorgesehen, diese um 90° versetzt zu der Erstreckungsebene der Flachmesserkontakte 6 anzuordnen. Hierdurch kann das zweiteilige Crimpwerkzeug frei von oben und unten in der aufgeklappten Positionierung der beiden Hälften 3 und 4 an den Crimplappen 12 angreifen und sämtliche Crimpvorgänge in einem einzigen Verfahrenszug durchführen. So werden beim Ausführungsbeispiel die Kunststoffkörper 1 in der geteilten Form (Hälfte 3 und 4) in einer Maschine werkseitig mit Flachmesserkontakten, Crimplappen nach oben liegend, vorgerastet bestückt. Der Anwender vercrimpt dann im Multicrimpverfahren jeweils eine Steckerhälfte zur Fertigstellung.

Ein anderer erfindungsgemäßer Stecker ergibt sich aus den Fig. 9 bis 13. Dort besteht der Kunststoffkörper wieder aus den Fig. 1 entsprechenden beiden Hälften 3 und 4, welche mit ihren an einer Seite geschrägten, nach außen weisenden Rastnasen 20 korrespondierende Ausnehmungen 21 eines die Hälften 3 und 4 des Kunststoffkörpers an vier Seiten umschließenden Metallmantels 13 durchgreifen und eine sichere Positionierung und Kraftübertragung zwischen dem Kunststoffkörper und dem Metallmantel 13 gewährleisten. Der Metallmantel 13 ist an einer Stirnseite bei A geteilt und kann daher seitlich auseinandergefächert werden, wobei die seitlichen Schrägen der Rastnasen 20 (jeweils links in Fig. 10) das Einsetzen des Kunststoffkörpers in den aufgefächerten Metallmantel 13 erleichtern.

Gemäß Fig. 11 weist der Metallmantel 13 im Kontaktbereich des in die zusätzliche Kammer 7 der Hälfte 3 eingesetzten Kontaktes 6 für die elektrische Verbindung der Abschirmung eineim übrigen auch bei einem Stecker gemäß Fig. 1 vorgesehene-Ausnehmung 14 auf; hierdurch wird der umlaufende Rand des Metallmantels 13 nur geringfügig unterbrochen und im wesentlichen vom Kontaktbereich des Kontaktes 6 ersetzt, so daß letzterer in eine korrespondierende, in der Zeichnung nicht dargestellte Abschirm- oder Gehäusefläche der Buchse kontaktieren kann.

Eine Abschirmwirkung des Metallmantels 13 wird nun dadurch erzielt, daß eine mit dem Metallmantel 13 einstückig gebildete stirnseitige Feder 15 im montierten Zustand eine Durchbrechung 16 (Fig. 12) im Kunststoffkörper 1 zu der zusätzlichen Kammer 7 durchgreift und einen Kontakt 6 kontaktiert.

Gemäß Fig. 12 und 13 ist der Kunststoffkörper 1 des Steckers mit Flachmesserkontakten 6 bestückbar, die jeweils eine vorspringende Rastnase 17 zur Verrastung mit einer korrespondierenden durchgehenden Rastnut 18 des Kunststoffkörpers 1 für alle nebeneinander angeordneten Kammern 5 und 7 aufweisen. Hierdurch ist es möglich, die Kunststoffkörper in einem Arbeitsgang mit den Kontakten 6 fertigzumontieren. In jedem Falle ist es allerdings möglich, daß die Crimplappen 12 aus-schließlich für den elektrischen Leiter (wie in Fig. 13) oder auch zusätzlich noch für dessen Isoliermantel vorgesehen sind (wie in Fig. 7 und 8).

Flachmesserkontakte 6 sind gemäß Fig. 10 bevorzugt mit in Steckrichtung sich erstreckenden Erhebungen 19, etwa in Form von Sicken, versehen.

## Patentansprüche

1. Steckverbindung, insbesondere für elektrischeund elektronische Geräte bestehend aus einem Stecker (1) mit Kontakten (6) und einer Buchse mit korrespondierenden Aufnahmekontakten, welche Buchse eine Abschirmung aufweist, dadurch gekennzeichnet, daß in dem die Kontakte tragenden Kunststoffkörper (1) des Steckers eine zusätzliche Kammer (7) zur Aufnahme eines zusätzlichen Kontaktes (6) ausgebildet ist, welcher mit einem korrespondierenden zusätzlichen Aufnahmekontakt in der Buchse zusammenwirkt, an den die Abschirmung der Buchse angeschlossen ist.

2. Steckverbindung nach Anspruch 1, dadurch gekennzeichnet, daß der die Kontakte (6) tragende Kunststoffkörper (1) des Steckers zweistückig ist und eine schalenförmige Kunststoff-Randführung (8) aufweist.

3. Steckverbindung nach Anspruch 1 und 2, dadurch gekennzeichnet, daß die Kunststofführung (8) äußere Kerben zur Verrastung mit entsprechenden Vorsprüngen der Buchse aufweist.

4. Steckverbindung nach Anspruch 1, dadurch gekennzeichnet, daß der die Kontakte (6) tragende Kunststoffkörper (1) des Steckers zweistückig ist und einen scnalenförmigen Metallmantel (13) aufweist. Steckverbindung nach Anspruch 2 oder 4, dadurch gekennezeichnet, daß die Kunststoffrandführung (8) bzw. der Metallmantel (13) des Steckers im Kontaktbereich eines von der Kammer (7) aufgenomnenen Kontaktes (6) eine Ausnehmung (14) aufweist.

6. Steckverbindung nach Anspruch 4 oder 5, dadurch gekennzeichnet, daß eine von dem Metallmantel (13) gebildete Feder (15) im montierten Zustand eine Durchbrechung (16) im Kunststoffkörper (1) des Steckers zu der Kamner (7) durchgreift und den zusätzlichen Kontakt (6) kontaktiert.

7. Steckverbindung nach einem der Ansprüche 4 bis 6, gekennzeichnet durch Rastnasen (20) des Kunststoffkörpers (1) und korrespondierende Ausnehmungen (21) des Metallmantels (13).

8. Steckverbindung nach Anspruch 7, dadurch gekennzeichnet, daß die Rastnasen (20) in diejenige Richtung schräg ansteigen, in die sich der Metallmantel (13) auseinanderfächern läßt.

9. Steckverbindung nach einem der Ansprüche 1 bis 8, dadurch gekennzeichnet, daß der Kunststoffkörper (1) des Steckers mit Flachmesserkontakten (6) bestückt ist, die jeweils eine vorspringende Rastnase (17) zur Verrastung mit einer korrespondierenden durchgehenden Rastnut (18) des Kunststoffkörpers (1) für alle nebeneinander angeordneten Kammern (5,7) aufweisen.

10.Steckverbindung nach einem der Ansprüche 1 bis 9, dadurch gekennzeichnet, daß die Kontakte (6) mit in Steckrichtung sich erstreckenden Erhebungen (19) versehene Flachmesserkontakte sind.

11. Steckverbindung nach einem der Ansprüche 1 bis 10, dadurch gekennzeichnet, daß der die Kontakte tragende Kunststoffkörper (1) des Steckers längs geteilt zweistückig (Hälfte 3 und Hälfte 4) ausgebildet ist.

12. Steckverbindung nach einem der Ansprüche 1 bis 11, dadurch gekennzeichnet, daß der Kunststoffkörper (1) des Steckers mit Flachmesserkontakten (6) vorbestückt ist, die jeweils eine vorspringende gekröpft ausgebildete Rastnase (9) zur Vorverrastung mit einem korrespondierenden Fenster (10) des Kunststoffkörpers (1) in jeder Kammer (5) aufweisen.

13. Steckverbindung nach einem der Ansprüche 1 bis 12, dadurch gekennzeichnet, daß die Kontakte, insbesondere Flachmesserkontakte (6), um 90° aus der Ebene heraus verdrehte Crimplappen (12) aufweisen.

## Claims

1. A plug connection, particularly for electrical and electronic appliances, consisting of a plug (1) with contacts (6) and a socket with corresponding holding contacts. which socket has a shielding device, characterised in that an additional chamber (7) is formed in the plastics body (1) of the plug bearing the contacts for receipt of an additional contact (6), which cooperates with a corresponding additional holding contact in the socket. in which holding contact the shielding of the socket is connected.

2. A plug connection according to claim 1, characterised in that the plastics body (1) of the plug carrying the contacts (6) is in two pieces and has a trough-shaped plastics edge guide (8).

3. A plug connection according to claims 1 and 2, characterised in that the plastics guide (8) has external notches for engagement with corresponding projections of the socket.

4. A plug connection according to claim 1, characterised in that the plastics body (1) of the plug carrying the contacts (6) is in two pieces and has a trough-shaped metal shell (13).

5. A plug connection according to claim 2 or 4, characterised in that the plastics edge guide (8) or the metal shell (13) of the plug has a recess (14) in the contact area of a contact (6) received by the chamber (7).

6. A plug connection according to claim 4 or 5, characterised in that a spring (15) formed by the metal shell (13) passes, in the assembled condition, through an opening (16) in the plastics body (1) of the plug into the chamber (7) and contacts the additional contact (6).

7. A plug connection according to one of claims 4 to 6, characterised by engagement lugs (20) of the plastics body (I) and corresponding recesses (21) of the metal shell (13).

8. A plug connection according to claim 7, characterised in that the engagement lugs (2) rise slantwise in the direction in which the metal shell (13) allows itself to be spread apart.

9. A plug connection according to one of claims 1 to 8. characterised in that the plastics body (1) of the plug is provided with flat blade contacts (6) each of which has a projecting engagement lug (17) for engagement with a corresponding engagement groove (18) passing through the plastics body (1) for all chambers (5, 7) disposed side by side.

10. A plug connection according to one of claims 1 to 9, characterised in that the contacts (6) are flat blade contacts provided with raised portions (19) extending in the plug direction.

11. A plug connection according to one of claims 1 to 10, characterised in that the plastics body (1) of the plug carrying the contacts is constructed in two pieces (half 3 and half 4) divided longitudinally.

12. A plug connection according to one of claims 1 to 11 characterised in that the plastics body (1) of the plug is first fitted with flat blade contacts (6) each of which has a protruding offset engagement lug (9) for pre-engagement with a corresponding window (10) of the plastics body (1) in each chamber (5).

13. A plug connection according to one of claims 1 to 12, characterised in that the contacts, particularly flat blade contacts (6) have crimping flaps (12) turned out at 90° away from the level.

## Revendications

1. Fiche de connexion, en particulier pour appareils electrigues et électronigues, consistant en une fiche (1) avec des éléments contacteurs (6), et un boîtier (de réception) avec des logements contacteurs correspondants, ledit boitier comportant un blindage, caractérisée en ce gue une chambre additionnelle (7) est formée dans le corps (1) en matière plastigue portant les éléments contacteurs de la fiche pour recevoir un élément contacteur (6) additionnel, coopérant avec un logement contacteur additionnel correspondant dudit boitier, relié au blindage du boitier.

2. Fiche de connexion selon la revendication 1, caractérisée en ce gue le corps en matière plastigue (1) portant les éléments contacteurs (6) de la fiche est réalisé en deux parties, et comporte une bordure de guidage (8) en matière plastigue en forme de coguille.

3. Fiche de connexion selon la revendication 1 et 2, caractérisée en ce gue le guide en matière plastigue (8) présente des encoches extérieures pour l'enclenchement avec des saillies correspondantes du boîtier.

4. Fiche de connexion selon la revendication 1, caracterisée en ce gue le corps en matière plastigue (1) portant les éléments contacteurs (6) de la fiche est en deux parties, et comporte un habillage métalligue (13) en forme de coguille.

5. Fiche de connexion selon la revendication 2 ou 4, caractérisée en ce que la bordure de guidage (8) en matière plastique, ou l'habillage métallique (13) de la fiche respectivement, présente un logement (14) dans la zone de contact d'un elément contacteur (6) reçu dans la chambre (7).

6. Fiche de connexion selon la revendication 4 ou 5, caractérisée en ce qu'un ressort (15) formé par l'habillage métallique (13) engage en position montée un perçage (16) dans le corps (1) en matière plastique de la fiche vers la chambre (7), et est en contact avec ledit élément contacteur (6) additionnel.

7. Fiche de connexion selon l'une des revendications 4 à 6, caractérisée par des becs de cliquetage (20) du corps (1) en matière plastique, et des logements (21) correspondants de l'habillage métallique (13).

8. Fiche de connexion selon la revendication 7, caractérisée en ce que les becs de cliquetage (20) s'étendent en biais dans la direction dans laquelle l'habillage métallique (13) s'ouvre.

9. Fiche de connexion selon l'une des revendications 1 à 8, caractérisée en ce que le corps (I) en matiere plastique de la fiche est pourvu de contacts plats, qui comportent chacun un bec de cliquetage (17) saillant pour l'enclenchement avec une encoche de cliquetage (18) correspondante du corps (1) en matière plastique, pour chacune des chambres (5, 7) alignées les unes à côté des autres.

10. Fiche de connexion selon l'une des revendications 1 à 9, caractérisée en ce que les éléments contacteurs (6) sont des éléments contacteurs plats pourvus de saillies (19) s'étendant dans la direction d'enfichage.

. 11. Fiche de connexion selon l'une des revendications 1 à 10, caractérisée en ce que le corps (1) en matière plastique portant les éléments contacteurs de la fiche est divisé longitudinalement en deux parties (moitié 3 et moitié 4).

12. Fiche de connexion selon l'une des revendications 1 à 11, caractérisée en ce que le corps (1) en matière plastique de la fiche est pourvu d'éléments contacteurs (6) plats qui comportent un bec de cliquetage (9) saillant coudé pour le préenclenchement avec une fenêtre (10) correspondante du corps (I) en matière plastique, dans chaque chambre (5).

13. Fiche de connexion selon l'une des revendications 1 à 12, caractérisée en ce que les éléments contacteurs, en particulier les éléments contacteurs (6) plats, comportent des lèvres (12) de sertissage tournées de 90° par rapport au plan.
